# EUROPÄISCHE PATENTSCHRIFT

(11) **EP 3 795 031 B1**
(45) Veröffentlichungstag und Bekanntmachung des Hinweises auf die Patenterteilung: **09.08.2023**
(21) Anmeldenummer: 20193387.6
(22) Anmeldetag: 28.08.2020
(51) Int. Cl.: A46B 9/02, A46B 7/04, A45D 24/04, A46B 9/08, A46B 7/02

(54) **HAARBÜRSTE**
HAIR BRUSH
BROSSE À CHEVEUX

(30) Priorität: 30.08.2019 DE 102019123345; 28.11.2019 DE 102019132240
(43) Veröffentlichungstag der Anmeldung: 24.03.2021
(73) Patentinhaber: Bellody GmbH, 80336 München (DE)
(72) Erfinder: Sieber, Can, 80803 München (DE); Kremer, Daniel, 82031 Grünwald (DE)
(74) Vertreter: Frick, Robert

(56) Entgegenhaltungen:
- DE-B- 1 039 994
- KR-A- 20170 014 212
- US-A- 2 482 928
- US-A1- 2002 078 971

## Beschreibung

Die Erfindung betrifft eine Haarbürste, die einen Mechanismus zur vereinfachten Entfernung von Haaren aufweist, die sich zwischen den Borsten verfangen haben.

Haarbürsten sind im Stand der Technik allgemein bekannt. Insbesondere beim Bürsten von langen Haaren verfangen sich im Laufe der Zeit immer mehr Haare in der Bürste und setzen sich im Ansatzbereich der Borsten ab. Die Haare sind nur sehr schwer aus der Bürste zu entfernen, da diese oft verknoten und beim Versuch einer Entfernung reißen. Das fortlaufende Ansammeln von Haaren ist aber optisch unschön und auch aus hygienischen Gründen unerwünscht.

Zur Entfernung von Haaren wurden im Stand der Technik unterschiedliche Lösungskonzepte entwickelt. Diese Lösungskonzepte umfassen eine auf die Borsten aufgesetzte Lochblende, die relativ zu den Borsten vertikalverschoben werden kann. Beispielsweise ist in der US 2008/230082 A1 ein Konzept offenbart, in dem die Lochblende mit einem bestimmten Mechanismus bis kurz unter die Spitzen der Borsten angehoben werden kann. In der US 2013/111684 A1 ist hingegen ein Konzept offenbart, in dem die Borsten soweit eingedrückt oder eingefahren werden können, bis die Borstenspitzen nur mehr unwesentlich über die Lochblende hervorstehen.

In der DE 20 2008 009 482 U1 wird schließlich ein Konzept mit einer insgesamt abnehmbaren Lochblende offenbart. Dieses Konzept ist aufgrund seiner Einfachheit bevorzugt. Es besteht jedoch das Problem, dass die auseinanderlaufenden Borsten beim Rückaufsetzen der Lochblende nicht mehr in einfacher Weise in die Löcher eingepasst werden können. Überdies ist der Anwenderkomfort aufgrund des Umstands gering, dass der Borstenträger auf einem unnachgiebigen Untergrund aufliegt.

Weitere Haarbürsten sind aus der US 2002 / 078 971 A1, DE 10 39 994 B, US 2 482 928 A und der KR 2017 0014212 A bekannt.

Aufgabe der Erfindung ist es, eine Haarbürste bereitzustellen, die eine einfache Entfernung von zwischen den Borsten verfangenen Haaren ermöglicht und die Nachteile aus dem Stand der Technik überwindet.

Vor diesem Hintergrund betrifft die Erfindung eine Haarbürste mit einem Griff und einem Bürstenkopf, der eine Vielzahl an Borsten aufweist, die von einer Oberseite des Bürstenkopfes abstehen, wobei der Bürstenkopf eine mit dem Griff in Verbindung stehende Basis und eine lösbar an der Basis gehaltene Lochblende mit einer Vielzahl an Löchern aufweist, wobei die Lochblende so lösbar an der Basis gehalten ist, dass die Lochblende vollständig von der Basis abgenommen werden kann, wobei die Borsten durch die Löcher der Lochblende verlaufen, und wobei die Borsten an einem Borstenpad befestigt sind, welches zwischen der Basis und der Lochblende aufgenommen ist. Erfindungsgemäß ist vorgesehen, dass das Borstenpad starr ist und die Borsten so am Borstenpad angeordnet sind, dass sie parallel zueinander verlaufen, wobei die Basis eine Aufnahmevertiefung aufweist, in die das Borstenpad eingelegt ist und anhand eines elastischen Elements gegen einen oberen Anschlag gedrückt wird.

Nach einer Benutzung bzw. nach mehreren Benutzungen der Bürste kann die Lochblende von der Basis gelöst und von den Borsten abgezogen werden. Dabei werden zwischen den Borsten verfangene Haare abgelöst. Im Anschluss kann die Lochblende wieder aufgesetzt werden.

In der Anwendung der Bürste kann das Borstenpad gegen die rückstellende Kraft des elastischen Elements nach unten bewegt werden, um die Borsten tiefer in die Löcher zu drücken. Auf diese Weise wird die gewohnte Elastizität der Borsten in Tiefenrichtung erreicht, ohne dass durch eine fehlende Parallelität der Borsten bzw. Auswölbung des Borstenpads ein Rückaufsetzen der abnehmbaren Lochblende zur Realisierung der Reinigungsfunktion beeinträchtigt würde.

Der Bürstenkopf hat vorzugsweise eine generell abgeflachte Gestalt mit zwei gegenüberliegenden Flachseiten, einer Oberseite und einer Unterseite, die trotz dieser Bezeichnung nicht exakt flach sein müssen, sondern auch aufgewölbt, eingewölbt oder komplex geformt sein können. Was die Gestalt in Draufsicht betrifft, so kann der Bürstenkopf eine ungefähr rechteckige, in einer anderen Ausführungsform aber auch eine ovale Gestalt haben. Alle Zwischenlösungen und auch andere Gestaltungen sind denkbar, wobei die genaue Formgebung des Bürstenkopfes für die vorliegende Erfindung nicht entscheidend ist.

Es kann vorgesehen sein, dass die Bürste auch noch zusätzliche Borsten an der anderen Flachseite des Bürstenkopfes oder an einer weiteren Stelle aufweist, was aber für die vorliegende Erfindung ohne Bedeutung ist. Entsprechend bezieht sich die vorliegende Beschreibung der Borsten nur auf die genannte Vielzahl der Borsten an Borsten, die von der einen Flachseite des Bürstenkopfes abstehen.

Lösbar im Rahmen der Erfindung bedeutet, dass die Lochblende vollständig von der Basis abgenommen werden kann, dass also nach einem Lösen der lösbaren Verbindung keine Verbindung mehr zwischen der Basis und der Lochblende besteht.

In einer Ausführungsform ist das Borstenpad zumindest an seiner Oberseite flach.

Gemäß der Erfindung handelt es sich bei dem elastischen Element um ein Kissen, das unterhalb des Borstenpads in die Aufnahmevertiefung eingelegt ist. Das Borstenpad liegt vorzugsweise flach an der Oberseite des Kissens auf. Das Kissen kann eine konstante Dicke über seine gesamte Fläche aufweisen. Bei dem Kissen handelt es sich vorzugsweise um ein flächiges Gebilde mit konstanter Dicke von beispielsweise 0,5 bis 1,5 cm. Es kann aus einem elastischen Polymerschaum, beispielsweise Polyurethanschaum gefertigt sein. Das Kissen kann entlang dem Umfang und/oder an dessen Unterseite mit der Aufnahmevertiefung verklebt sein. Insbesondere in diesem Fall kann vorgesehen sein, dass das Kissen eine wasserdichte Umhüllung, insbesondere eine Umhüllung aus einer Kunststofffolie aufweist.

Bevorzugt ist, dass die Gesamttiefe der Aufnahmevertiefung der Summe der Dicken von Borstenpad und nicht komprimiertem Kissen entspricht.

In einer Ausführungsform handelt es sich bei den Borsten um stabförmige Gebilde mit vorzugsweise kreisrundem Querschnitt, die durch korrespondierend geformte und entsprechend vorzugsweise ebenfalls kreisrunde Löcher im Borstenpad gesteckt sind. Sie können beispielsweise aus einem weichen Polyvinylchlorid (PVC) gefertigt sein.

In einer Ausführungsform ist der Boden der Aufnahmevertiefung nach unten ausgewölbt und mit einer Rippenkonstruktion verstärkt. Borstenpad bzw. Kissen können auf den oberen Stirnkanten der Rippenkonstruktion aufliegen.

In einer Ausführungsform weisen die Basis und das Borstenpad korrespondierende Führungselemente auf, um eine vertikale Bewegung des Borstenpads relativ zur Basis zu erlauben, eine horizontale Bewegung aber zu unterbinden. Eine leicht schräge, aber im Wesentlichen vertikale Bewegung bei beispielsweise einer einseitigen Druckbeaufschlagung der Borsten soll von den Führungselementen ebenfalls erlaubt sein. Beispiele geeigneter Führungselemente umfassen vertikale Stege und Nuten, wobei beispielsweise in der Ausnehmung der Basis ein umlaufender Vertikalsteg angeordnet sein kann und das Borstenpad eine korrespondierende, umlaufende und nach unten offene Vertikalnut aufweisen kann.

Gemäß der Erfindung ist die Basis zweiteilig ausgebildet und weist einen ersten Rahmen, der mit dem Griff verbunden ist und zumindest den unteren Teil der Aufnahmevertiefung bildet, und einen zweiten Rahmen, der auf den ersten Rahmen aufgesetzt ist und zumindest den oberen Anschlag für das Borstenpad bildet, auf. Der obere Rahmen kann insbesondere anhand einer Steckverbindung am unteren Rahmen befestigt sein. Die Lochblende ist am oberen Rahmen der Basis lösbar gehalten.

In einer Ausführungsform ist vorgesehen, dass der Umfangsrand der Lochblende in Richtung der Basis gewölbt und über eine korrespondierende Gegenkontur der Basis gelegt ist. So kann eine positionsstabile und formschöne Lagerung der Lochblende auf der Basis erreicht werden. Die Innenseite des Umfangsrandes und die Gegenkontur sind korrespondierend zueinander geformt und können vorzugsweise einen im Querschnitt gekrümmten Verlauf haben. Generell sind sie nach innen geneigt, dass eine Abnahme und ein Aufsetzen der Lochblende nicht behindert werden.

Im Bereich der Löcher und abgesehen von dem Umfangsrand ist die Lochblende vorzugsweise flach.

Insbesondere ist vorgesehen, dass die Lochblende anhand einer Rastverbindung lösbar an der Basis gehalten ist. Vorzugsweise weisen die Lochblende und die Basis dazu wenigstens zwei Paare an korrespondierenden Rastmitteln in Form von korrespondierenden Rastvorsprüngen und Rastvertiefungen auf, um die Lochblende formschlüssig an der Basis zu halten. Die Rastvorsprünge und Rastvertiefungen verlaufen vorzugsweise in etwa in der Ebene des Bürstenkopfes. Beispielsweise kann die Lochblende nach innen, also zur Mitte des Bürstenkopfes hin gerichtete Rastvorsprünge und die Basis nach außen offene, also von der Mitte des Bürstenkopfes abgewandte Rastvertiefungen aufweisen. Vorzugsweise ist dabei vorgesehen, dass die korrespondierenden Rastvorsprünge und Rastvertiefungen am Umfangsrand der Lochblende und an der Gegenkontur der Basis angeordnet sind.

Zwei Paare an korrespondierenden Rastmitteln können an den Längsseiten des Bürstenkopfes angeordnet sein. Bei den Längsseiten des Bürstenkopfes handelt es sich, unabhängig von deren bzw. dessen genauer Formgebung, um diejenigen Umfangsabschnitte, die in etwa in Erstreckungsrichtung des Griffs verlaufen. Die zwei korrespondierenden Paare an Rastmitteln sind vorzugsweise mittig an den Längsseiten angeordnet, was bedeutet, dass sie sich im mittleren Drittel und vorzugsweise im mittleren Viertel der jeweiligen Längsseiten befinden.

Weiter vorzugsweise sind im entsprechenden Bereich der Längsseiten des Bürstenkopfes Tastvertiefungen an der Basis angeordnet. Die Tastvertiefungen ermöglichen es dem Benutzer, Daumen und Zeige- oder Mittelfinger in die beiden gegenüberliegenden Tastvertiefungen einzulegen und so die Lochblende nach oben abzuheben, wobei gegebenenfalls zum Lösen der Rastmittel zusätzlich ein gewisser nach innen gerichteter Druck ausgeübt werden kann.

Ein weiteres Paar an korrespondierenden Rastvorsprüngen und Rastvertiefungen kann an der Stirnseite des Bürstenkopfes angeordnet sein. Bei der Stirnseite des Bürstenkopfes handelt es sich um denjenigen Umfangsabschnitt, der die Längsseiten an der dem Griff gegenüberliegenden Seite des Bürstenkopfes verbindet. Eine stirnseitige Rastverbindung kann zusätzlichen Halt bringen und löst sich bei Lösen der seitlichen Rastverbindungen automatisch.

Die Lochblende und das Bürstenpad können aus einem starren Kunststoffmaterial wie beispielsweise Polycarbonat (PC) oder Polypropylen (PP) gefertigt sein. Die Basis kann beispielsweise aus Acrylnitril-Butadien-Styrol (ABS) gefertigt sein. Der Griff kann sich einteilig an die Basis anschließen und aus demselben Material gefertigt sein. Er kann sich aber auch um ein separates Bauteil handeln, das aus anderen Materialien wie beispielsweise Holz gefertigt werden kann.

Weitere Einzelheiten und Vorteile der Erfindung ergeben sich aus dem nachfolgend anhand der einzigen Figur dargestellten Ausführungsbeispiel.

Die Figur zeigt eine Explosionsansicht einer erfindungsgemäßen Bürste, deren Bürstenkopf als wesentliche Bestandteile eine Basis mit einem unteren Rahmen 1 und einem oberen Rahmen 2, ein Borstenpad 5, ein Kissen 6 und eine Lochblende 7 aufweist.

Normale Haarbürsten verfügen über ein gewölbtes Borstenpad, welches bei der Benutzung nachgibt und einen hohen Benutzerkomfort ermöglicht. Bei einem flachen Borstenpad, wie es im Rahmen der Erfindung erforderlich ist, damit die Haare entfernende Lochblende problemlos aufgesetzt und entfernt werden kann, wäre dieser Komfort normalerweise nicht gewährleistet. Daher umfasst die Basis einen untere Rahmen 1 in Form eines vertikalen und umlaufenden Stegs, auf den das Borstenpad 5 in einer Weise aufgesetzt wird, dass es in einer geführten Bewegung innerhalb einer Ausnehmung, die in der Basis definiert und vom unteren Rahmen 1 umschlossen ist, in geführter Weise auf und ab bewegt werden kann. Unterhalb des so aufgespannten Borstenpads 5 entsteht ein Hohlraum in dem vom unteren Rahmen 1 umschlossenen Bereich, in den ein nachgiebiges Schaumstoffkissen 6 eingelegt werden kann. Somit kann das flache Borstenpad 5 bei Benutzung der Bürste aufgrund des durch den unteren Rahmen 1 erzeugten Hohlraums nach unten nachgeben. Folglich wird für das flache Borstenpad 5 einen gleichwertig hohen Benutzungskomfort ermöglicht, wie er bei herkömmlichen Bürsten mit gewölbtem Borstenpad vorhanden ist.

Die abnehmbare Lochblende 7 ist an einem oberen Rahmen 2 der Basis befestigt. Sie beinhaltet geringfügig größer als der Umfang der Borsten dimensionierte Löcher. Dadurch lassen sich beim Abnehmen der Lochblende 7 zwischen den Borsten angesammelte Haare und Rückstände mühelos entfernen.

Das in den durch den unteren Rahmen 1 erzeugten Hohlraum eingelegte Schaumstoffkissen 6 erfüllt zwei Funktionen: Zum einen dient es als nachgiebige Unterlage des Borstenpads 5 und erzeugt damit ein angenehmes Gefühl für den Benutzer. Zum anderen sorgt es durch seine Elastizität dafür, dass das Borstenpad 5 nach der Benutzung wieder in den Ursprungszustand zurückkehrt. Dadurch wird gewährleistet, dass die die Borsten vertikal bleiben und die abnehmbare Lochblende 7 weiterhin problemlos entfernt und aufgesetzt werden kann.

Der obere Rahmen 2 umfasst Stifte, die zum Zusammenschluss des oberen Rahmens 2 und des unteren Rahmens 1 bzw. zum Zusammenschluss der Basis in Löcher 3 im Bereich des unteren Rahmens 1 gesteckt werden. Der obere Rahmen 2 bildet eine zusätzliche Führung für das Borstenpad 5 und dient gleichzeitig als oberer Anschlag. Des Weiteren beherbergt der obere Rahmen 2 Rastvertiefungen 10, in welche korrespondierende Rastvorsprünge der Lochblende 7 einrasten können. Der obere Rahmen 2 stellt so das verbindende Element zwischen der Basis und der abnehmbaren Lochblende 7 dar.

Am etwas nach unten ausgewölbten Boden der Basis sind innerhalb des durch den unteren Rahmen 1 gebildeten Hohlraums Rippen 4 ausgebildet, die am Boden des durch den ersten Rahmen 1 erzeugten Hohlraums innerhalb der Basis ein Gitter bilden. Dadurch stabilisieren sie alle Seiten des unteren Rahmens 1 und sichern die gesamte Konstruktion unterhalb des Borstenpads 5 ab.

Das Borstenpad 5 ist flach und starr. Dies würde normalerweise mit geringer Elastizität und einem niedrigen Benutzerkomfort einhergehen. Durch die vertikale Verschiebbarkeit und die elastische Vorspannung anhand des Kissens 6 bietet das flache Borstenpad 5 aber einen gleichwertig hohen Benutzerkomfort wie gewölbte Borstenpads bekannter Haarbürsten.

Da Bürsten gelegentlich auch mit Wasser gereinigt werden, ist es wichtig, dass die gesamte Bürste wasserfest ist. Um daher zu verhindern, dass das Schaumstoffkissen 5 bei Kontakt mit Wasser schimmelt oder anderweitig beeinträchtigt wird, kann es von einer wasserdichten Kunststofffolie vollständig ummantelt und so von Umwelteinflüssen abgeschirmt werden.

Um die Fixierung der Lochblende 7 an der Bürste zu ermöglichen, enthält der obere Rahmen 2 drei Rastvertiefungen 10. Damit sich die Lochblende 7 unter Verwendung dieser drei Rastvertiefungen 10 mit der Haarbürste verbinden kann, enthält sie insgesamt drei Rastvorsprünge 9, welche in die Rastvertiefungen 10 einrasten. An den Seiten der Basis sind Tastvertiefungen 8, nämlich je eine pro Seite angebracht. Diese ermöglichen es dem Benutzer, die Lochblende 7 durch einen sanften Druck mit einer Kombination aus Daumen und Zeige- bzw. Daumen und Mittelfinger anzuheben.

## Patentansprüche

1. Haarbürste mit einem Griff und einem Bürstenkopf, der eine Vielzahl an Borsten aufweist, die von einer Oberseite des Bürstenkopfes abstehen;
wobei der Bürstenkopf eine mit dem Griff in Verbindung stehende Basis und eine lösbar an der Basis gehaltene Lochblende (7) mit einer Vielzahl an Löchern aufweist;
wobei die Borsten durch die Löcher der Lochblende (7) verlaufen; wobei die Borsten an einem Borstenpad (5) befestigt sind, welches zwischen der Basis und der Lochblende (7) aufgenommen ist;
wobei die Basis zweiteilig ausgebildet ist und einen ersten Rahmen (1), der mit dem Griff verbunden ist und zumindest den unteren Teil der Aufnahmevertiefung bildet, und einen zweiten Rahmen (2), der auf den ersten Rahmen (1) aufgesetzt ist und zumindest den oberen Anschlag für das Borstenpad (5) bildet, aufweist;
wobei die Lochblende (7) am oberen Rahmen (2) der Basis lösbar gehalten ist, und zwar so, dass die Lochblende (7) vollständig von der Basis abgenommen werden kann;
wobei das Borstenpad (5) starr ist und die Borsten so am Borstenpad (5) angeordnet sind, dass sie parallel zueinander verlaufen; und
wobei die Basis eine Aufnahmevertiefung aufweist, in die das Borstenpad (5) eingelegt ist und anhand eines elastischen Elements (6) gegen einen oberen Anschlag gedrückt wird.
**dadurch gekennzeichnet,**
**dass** es sich bei dem elastischen Element (6) um ein Kissen (6) handelt, das unterhalb des Borstenpads (5) in die Aufnahmevertiefung eingelegt ist.

2. Haarbürste nach Anspruch 1, **dadurch gekennzeichnet, dass** das Kissen (6) eine konstante Dicke über seine gesamte Fläche aufweist.

3. Haarbürste nach einem der vorhergehenden Ansprüche, **dadurch gekennzeichnet, dass** das Kissen (6) aus einem elastischen Schaumstoff gefertigt ist, wobei vorzugsweise das Kissen (6) eine wasserdichte Umhüllung, insbesondere eine Umhüllung aus einer Kunststofffolie aufweist.

4. Haarbürste nach einem der vorhergehenden Ansprüche, **dadurch gekennzeichnet, dass** der Boden der Aufnahmevertiefung nach unten ausgewölbt und mit einer Rippenkonstruktion (4) verstärkt ist.

5. Haarbürste nach einem der vorhergehenden Ansprüche, **dadurch gekennzeichnet, dass** die Basis und das Borstenpad (5) korrespondierende Führungselemente aufweisen, um eine vertikale Bewegung des Borstenpads (5) relativ zur Basis zu erlauben, eine horizontale Bewegung aber zu unterbinden.

6. Haarbürste nach einem der vorhergehenden Ansprüche, **dadurch gekennzeichnet, dass** der obere Rahmen (2) anhand einer Steckverbindung am unteren Rahmen (1) befestigt ist.

7. Haarbürste nach einem der vorhergehenden Ansprüche, **dadurch gekennzeichnet, dass** die Lochblende (7) anhand einer Rastverbindung (9, 10) lösbar an der Basis gehalten ist.

8. Haarbürste nach Anspruch 7, **dadurch gekennzeichnet, dass** die Lochblende (7) und die Basis wenigstens zwei Paare an korrespondierenden Rastmitteln (9, 10) in Form von korrespondierenden Rastvorsprüngen (9) und Rastvertiefungen (10) aufweisen, um die Lochblende (7) formschlüssig an der Basis zu halten.

9. Haarbürste nach Anspruch 8, dass die zwei Paare an korrespondierenden Rastmitteln (9, 10) an den Längsseiten des Bürstenkopfes angeordnet sind, wobei im entsprechenden Bereich der Längsseiten des Bürstenkopfes vorzugsweise Tastvertiefungen (8) an der Basis angeordnet sind.

10. Haarbürste nach Anspruch 9, dass ein weiteres Paar (9, 10) an korrespondierenden Rastvorsprüngen (9) und Rastvertiefungen (10) an der Stirnseite des Bürstenkopfes angeordnet ist.

11. Haarbürste nach einem der vorhergehenden Ansprüche, **dadurch gekennzeichnet, dass** der Umfangsrand der Lochblende (7) in Richtung der Basis gewölbt und über eine korrespondierende Gegenkontur der Basis gelegt ist.

12. Haarbürste nach einem der vorhergehenden Ansprüche, **dadurch gekennzeichnet, dass** die Lochblende (7) im Bereich der Löcher flach ist.

## Claims

1. A hairbrush comprising a handle and a brush head, which comprises a plurality of bristles projecting from an upper surface thereof;
the brush head comprising a base in communication with said handle and an orifice plate (7) detachably mounted on said base and having a plurality of holes;
wherein the bristles pass through the holes of the orifice plate (7); wherein the bristles are attached to a bristle pad (5) received between the base and the orifice plate (7);
wherein the base is formed in two parts and comprises a first frame (1), which is connected to the handle and forms at least the lower part of the receiving recess, and a second frame (2), which is placed on the first frame (1) and forms at least the upper stop for the bristle pad (5);
wherein the orifice plate (7) is detachably mounted to the upper frame (2) of the base, such that the orifice plate (7) can be completely removed from the base;
wherein the bristle pad (5) is rigid and the bristles are arranged on the bristle pad (5) so as to be parallel to each other; and
wherein the base has a receiving recess, in which the bristle pad (5) is received and biased against an upper stop by an elastic element (6),
**characterized in that**
the elastic element (6) is a cushion (6), which is arranged below the bristle pad (5) in the receiving recess.

2. The hairbrush according to claim 1, **characterized in that** the cushion (6) has a constant thickness over its entire area.

3. The hairbrush according to any one of the preceding claims, **characterized in that** the cushion (6) is made of an elastic foam, preferably the cushion (6) having a waterproof covering, in particular a covering made of a plastic film.

4. The hairbrush according to any one of the preceding claims, **characterized in that** the bottom of the receiving recess is downwardly convex and reinforced with a rib structure (4).

5. The hairbrush according to any one of the preceding claims, **characterized in that** the base and the bristle pad (5) have corresponding guide elements to allow vertical movement of the bristle pad (5) relative to the base, but to prevent horizontal movement.

6. The hairbrush according to any one of the preceding claims, **characterized in that** the upper frame (2) is attached to the lower frame (1) by a plug-in connection.

7. The hairbrush according to any one of the preceding claims, **characterized in that** the orifice plate (7) is detachably mounted to the base by means of a snap-in connection (9, 10).

8. The hairbrush according to claim 7, **characterized in that** the orifice plate (7) and the base have at least two pairs of corresponding latching means (9, 10) in the form of corresponding latching projections (9) and latching recesses (10) for form-fittingly holding the orifice plate (7) on the base.

9. The hairbrush according to claim 8, that the two pairs of corresponding latching means (9, 10) are arranged at the longitudinal sides of the brush head, wherein in the corresponding area of the longitudinal sides of the brush head tactile recesses (8) are preferably arranged at the base.

10. The hairbrush according to claim 9, that a further pair (9, 10) of corresponding latching projections (9) and latching recesses (10) is arranged at the face of the brush head.

11. The hairbrush according to any one of the preceding claims, **characterized in that** the peripheral edge of the orifice plate (7) is curved in the direction of the base and is superimposed on a corresponding counter-contour of the base.

12. The hairbrush according to any one of the preceding claims, **characterized in that** the orifice plate (7) is flat in the region of the holes.

## Revendications

1. Brosse à cheveux avec un manche et une tête de brosse, qui présente une pluralité de poils s'étendant à partir d'un côté supérieur de la tête de brosse ;
la tête de brosse présentant une base en liaison avec le manche et un panneau perforé (7) avec une pluralité de trous, maintenu de manière amovible sur la base ;
les poils s'étendant à travers les trous du panneau perforé (7) ;
les poils étant fixés à une plaquette de poils (5) qui est reçue entre la base et le panneau perforé (7) ;
la base étant réalisée en deux parties et présentant un premier cadre (1) relié au manche et formant au moins la partie inférieure de la cavité de réception, et un deuxième cadre (2) placé sur le premier cadre (1) et formant au moins la butée supérieure pour la plaquette de poils (5) ;
le panneau perforé (7) étant maintenu de manière amovible sur le cadre supérieur (2) de la base, et ce de telle sorte que le panneau perforé (7) peut être entièrement retiré de la base ;
la plaquette de poils (5) étant rigide et les poils étant agencés sur la plaquette de poils (5) de telle sorte qu'ils s'étendent parallèlement les uns aux autres ; et
la base présentant une cavité de réception dans laquelle la plaquette de poils (5) est insérée et pressée contre une butée supérieure à l'aide d'un élément élastique (6),
**caractérisée en ce que**
l'élément élastique (6) consiste en un coussin (6) qui est inséré dans la cavité de réception en dessous de la plaquette de poils (5).

2. Brosse à cheveux selon la revendication 1, **caractérisée en ce que** le coussin (6) présente une épaisseur constante sur toute sa surface.

3. Brosse à cheveux selon l'une quelconque des revendications précédentes, **caractérisée par le fait que** le coussin (6) est fabriqué en une mousse élastique, le coussin (6) présentant de préférence une enveloppe étanche à l'eau, notamment une enveloppe en un film plastique.

4. Brosse à cheveux selon l'une quelconque des revendications précédentes, **caractérisée en ce que** le fond de la cavité de réception est évasé vers le bas et renforcé par une structure à nervures (4).

5. Brosse à cheveux selon l'une quelconque des revendications précédentes, **caractérisée en ce que** la base et la plaquette de poils (5) présentent des éléments de guidage correspondants pour permettre un mouvement vertical de la plaquette de poils (5) par rapport à la base, mais pour empêcher un mouvement horizontal.

6. Brosse à cheveux selon l'une quelconque des revendications précédentes, **caractérisée en ce que** le cadre supérieur (2) est fixé au cadre inférieur (1) à l'aide d'une liaison par emboîtement.

7. Brosse à cheveux selon l'une quelconque des revendications précédentes, **caractérisée en ce que** le panneau perforé (7) est maintenu de manière amovible sur la base à l'aide d'une liaison par encliquetage (9, 10).

8. Brosse à cheveux selon la revendication 7, **caractérisée en ce que** le panneau perforé (7) et la base présentent au moins deux paires de moyens d'encliquetage correspondants (9, 10) sous la forme de saillies d'encliquetage (9) et de cavités d'encliquetage (10) correspondantes afin de maintenir le panneau perforé (7) sur la base par complémentarité de forme.

9. Brosse à cheveux selon la revendication 8, **caractérisée en ce que** les deux paires de moyens d'encliquetage correspondants (9, 10) sont agencées sur les côtés longitudinaux de la tête de brosse, des cavités tactiles (8) étant de préférence agencées sur la base dans la zone correspondante des côtés longitudinaux de la tête de brosse.

10. Brosse à cheveux selon la revendication 9, **caractérisée en ce qu'**une autre paire (9, 10) de saillies d'encliquetages (9) et de cavités d'encliquetage (10) correspondantes est agencée sur le côté frontal de la tête de brosse.

11. Brosse à cheveux selon l'une quelconque des revendications précédentes, **caractérisée en ce que** le bord périphérique du panneau performé (7) est incurvé en direction de la base et est placé sur un contour antagoniste correspondant de la base.

12. Brosse à cheveux selon l'une quelconque des revendications précédentes, **caractérisée en ce que** le panneau perforé (7) est plat dans la zone des trous.
